# FASCICULE DE BREVET EUROPEEN

(11) **EP 1 428 770 B1**
(45) Date de publication et mention de la délivrance du brevet: **28.03.2007**
(21) Numéro de dépôt: 03293064.6
(22) Date de dépôt: 09.12.2003
(51) Int. Cl.: B65D 88/72

(54) **Dispositif pour achever la vidange d'un silo**
Vorrichtung zum Entleeren von Silos
Silo emptying device

(30) Priorité: 13.12.2002 FR 0215784
(43) Date de publication de la demande: 16.06.2004
(73) Titulaire: Agro Stelea EURL, 75008 Paris (FR)
(72) Inventeur: Agro Stelea EURL, 75008 Paris (FR)
(74) Mandataire: Bloch, Gérard

(56) Documents cités:
- EP-A- 0 240 386
- FR-A- 2 380 969
- FR-A- 2 519 943

## Description

La présente invention est relative à un dispositif permettant d'achever la vidange d'un silo.

Vers la fin de la vidange le produit contenu dans un silo, à fond plat, ne s'écoule plus naturellement vers les orifices d'évacuation, il faut le mettre en mouvement et le pousser vers les sorties.

À cet effet, on dispose sur le fond du silo des voûtes cintrées parallèles formant des tunnels dans lesquels on envoie de l'air. Les voûtes sont espacées et ménagent entre elles des caniveaux dans lesquels l'air ressort en traversant des ouvertures directionnelles pratiquées à la base des voûtes. L'état de la technique en la matière est illustré, tout particulièrement, par le dispositif décrit dans le document EP 0240386.

D'une façon générale, l'air est envoyé dans une galerie s'étendant perpendiculairement aux tunnels et à laquelle ceux-ci sont raccordés. Les caniveaux débouchent, de façon étanche, dans un transporteur, logé dans la galerie précitée et permettant d'évacuer les produits vers l'extérieur.

L'entrée de chaque tunnel peut être obturée par une trappe accessible à partir de la galerie. Dans un silo comportant un nombre important de tunnels, il n'est pas concevable d'envoyer l'air en même temps dans ceux-ci car cela conduirait à surdimensionner la soufflerie. De ce fait, on envoie l'air dans deux ou trois tunnels adjacents et on maintient fermé les trappes des autres tunnels, puis on referme les premiers et on ouvre les deux ou trois suivants et ainsi de suite.

L'expérience a montré que cette façon de pratiquer n'était pas satisfaisante. En effet, l'air qui est envoyé dans un tunnel ressort de celui-ci, par les deux files d'ouvertures directionnelles, donc en empruntant les deux caniveaux adjacents audit tunnel. Dès lors, si l'un des caniveaux est vide et que l'autre contient le produit à évacuer, on a constaté que l'air ressortait par la file d'orifices débouchant dans le caniveau vide et que l'action de celui-ci sur le produit contenu dans l'autre caniveau était considérablement diminuée, entraînant un faible débit de vidange et augmentant la dépense de l'opération. Pour des questions de coût, il n'est pas possible d'augmenter le débit de l'air car cela conduirait à augmenter la puissance de la soufflerie.

La solution consistant, comme enseigné par le document FR - A - 2519943, à ne pratiquer des orifices de sortie que sur un côté du tunnel ne peut pas être utilisée, car on sait, depuis longtemps, qu'il est nécessaire, pour obtenir une bonne fluidisation du produit contenu dans un caniveau et favoriser l'éboulement du produit dans ledit caniveau, que l'air pénètre dans celui-ci selon deux directions sensiblement symétriques par rapport à son axe longitudinal.

Une première solution consisterait à associer à chaque ouie de sortie un volet qui pourrait occuper une position ouverte ou une position fermée et à commander la position de tous les volets par une tringlerie commune. Cette solution serait onéreuse et techniquement difficile à installer et à manoeuvrer.

La solution préconisée par l'invention consiste, selon le préambule de la revendication 1, à prévoir une cloison verticale médiane dans chaque tunnel, délimitant deux demi-tunnels dont les entrées sont contrôlées, chacune, par une trappe analogue à celles connues.

La présente invention sera mieux comprise par la descripion qui va suivre fait en se référant aux dessins annexés à titre d'exemple indicatif, seulement, sur lesquels :
- la figure 1 est une vue, partielle, montrant en coupe verticale un silo usuel;
- la figure 2 est la vue de dessus de la figure 1 ;
- la figure 3 est une vue analogue à celle 1, à plus grande échelle, montrant le dispositif de l'invention ;
- la figure 4 est la vue de dessus, à échelle réduite, de la figure 2.

En se reportant aux dessins et de la façon connue, on voit que 1 est la paroi du silo sur le fond plat 1a duquel sont disposées des voûtes 2, formant avec ledit fond des tunnels 3, lesdits voûtes ménageant entre elles des caniveaux 4.

Les tunnels débouchent dans une galerie 5 dans laquelle on envoie de l'air. Dans cette galerie est disposé un transporteur schématisé en 6 auquel sont reliés les caniveaux par l'entremise de conduits 7.

L'entrée de l'air dans un tunnel est contrôlée par une trappe, non représentée, coulissante ou pivotante et accessible à partir de la galerie 5.

De la façon connue, pour achever la vidange du silo, on va commencer par achever celle du premier caniveau , celui 4 par exemple, puis celle des suivants. À cet effet, on ouvre les trappes des tunnels 3a et 3b et l'on maintient fermé les autres.

Pour passer au suivant, celui 4a, on ferme la trappe du tunnel 3a et on ouvre celle du tunnel 3c. Comme le premier caniveau 4 est vide, l'air envoyé dans le tunnel 3b ressort en majeure partie dans ce dernier et a peu d'action dans le caniveau 4a. Les deux courants d'air qui pénètrent dans le caniveau 4a sont déséquilibrés et la vidange est perturbée et, sauf à augmenter considérablement la puissance de la soufflerie, le temps nécessaire à cette opération est fortement allongé.

Selon l'invention, chaque voûte 8 présente une cloison verticale médiane 9 permettant de diviser dans chaque tunnel en deux parties ou demi-tunnels, repérés par la référence générale 10.

L'entrée de l'air dans chacun des demi-tunnels est contrôlée par des trappes indépendantes, analogues à celles connues et accessibles à partir de la galerie 5.

Pour effectuer la vidange du premier caniveau 4, on ouvre la trappe du tunnel 10a et celle du demi-tunnel 10b et on maintient fermé toutes les autres.

Si ensuite on veut vidanger les caniveaux 4a et 4b, on ferme les trappes des demi-tunnels 10a et 10b, on ouvre la trappe du demi-tunnel 10c, les deux trappes de la voûte adjacente 8a et celle du demi-tunnel 10d.

Il résulte des explications ci-dessus que le dispositif de l'invention s'oppose totalement à l'envoi d'air dans un caniveau vide.

Il est à noter que le dispositif de l'invention peut être facilement mis en oeuvre sur des silos existants.

## Revendications

1. Dispositif pour achever la vidange d'un silo à fond plat comportant des tunnels (8) dans chacun desquels on peut envoyer de l'air qui ressort de ceux-ci par des orifices latéraux débouchant dans des caniveaux (4) formés, chacun, par deux tunnels adjacents, chaque tunnel pouvant être obturé par une trappe accessible à partir de la galerie de ventilation (5), des moyens étant prévus pour que l'air envoyé dans un tunnel ne puisse ressortir de celui-ci que d'un côté, **caractérisé par le fait que** chaque tunnel présente une cloison médiane et verticale (9) délimitant à l'intérieur de ce dernier deux demi-tunnels (10b-10c) pouvant être obturés, chacun, par une trappe accessible à partir de la galerie de ventilation (5).

## Claims

1. Device for emptying up a silo with a flat base, comprising tunnels (8) into each of which air can be supplied which re-emerges from the latter via lateral orifices opening into gutters (4) which are each formed by two adjacent tunnels, each tunnel being able to be closed by a trapdoor which is accessible from the ventilation gallery (5), means being provided in order that the air supplied into a tunnel can re-emerge from the latter on one side only, **characterised in that** each tunnel has a median, vertical partition wall (9) which in the interior of the latter delimits two half-tunnels (10b - 10c) which can each be closed by a trapdoor which is accessible from the ventilation gallery (5).

## Patentansprüche

1. Vorrichtung zum Entleeren eines Silos mit einem flachen Boden, der Tunnel (8) aufweist, in welche jeweils Luft zugeführt werden kann, die aus diesen durch seitliche Öffnungen wieder austritt, welche zu Rinnen (4) führen, die jeweils von zwei benachbarten Tunneln gebildet werden, wobei jeder Tunnel von einem von der Lüftungsgalerie (5) zugänglichen Verschluss verschließbar ist, wobei Mittel vorgesehen sind, damit die einem Tunnel zugeführte Luft nur an einer Seite aus diesem wieder austreten kann, **dadurch gekennzeichnet, dass** jeder Tunnel eine Mittlere vertikale Trennwand (9) aufweist, welche im Tunnel-Inneren zwei Halbtunnel (10b - 10c) abteilt, die jeweils von einem von der Lüftungsgalerie (5) zugänglichen Verschluss verschließbar sind.
